# FASCICULE DE BREVET EUROPEEN

(11) **EP 0 628 895 B1**
(45) Date de publication et mention de la délivrance du brevet: **19.04.1995**
(21) Numéro de dépôt: 93810390.0
(22) Date de dépôt: 28.05.1993
(51) Int. Cl.: G04B 19/28, G04B 39/00

(54) **Montre avec verre ou ensemble verre-lunette rotatif étanche**
Uhr mit wasserdichtem drehbarem Glas oder wasserdichter drehbarer Glasreifeinheit
Watch with a rotating water-resistant glass or glass-bezel unit

(43) Date de publication de la demande: 14.12.1994
(73) Titulaire: WALCA SA, CH-2500 Bienne 3 (CH)
(72) Inventeur: Scarinzi, Renato, CH-2503 Bienne (CH); Joss, Alfred, CH-2538 Romont (CH); Grädel, Hanspeter, CH-2555 Brügg (CH)
(74) Mandataire: Fischer, Franz Josef

(56) Documents cités:
- EP-A- 0 310 007
- EP-A- 0 535 625
- WO-A-89/07287
- CH-A- 504 033
- CH-A- 590 512
- CH-A- 631 592
- CH-A- 662 922
- DE-U- 6 808 162
- US-A- 4 067 186
- US-A- 4 157 646
- US-A- 4 397 566
- US-A- 5 154 977

## Description

La présente invention concerne une pièce d'horlogerie avec verre ou ensemble verre-lunette rotatif étanche, à construction simplifiée, utilisant un joint de liaison disposé entre la partie fixe et la partie rotative.

Les montres avec verre rotatif étanche connues comportent un nombre important de pièces et leur construction est complexe.

Le brevet CH 681 127 (Werthanor SA) représente un exemple typique du type de construction utilisé pour obtenir une étanchéité efficace. Un joint d'étanchéité traditionnel est disposé entre la lunette et la carrure, un cercle d'encageage disposé à l'intérieur de la carrure permet de réaliser la fixation de l'ensemble. La meilleure façon connue permettant de simplifier une construction de ce type et/ou de réaliser une montre plus mince, consiste à éliminer l'étanchéité, avec tous les inconvénients que cela entraîne.

D'autre part, les montres avec lunette tournante (externe) de type connu subissent fréquemment des détériorations prématurées à cause de la présence de contaminants (liquides ou solides) pénétrant entre la partie fixe et la partie tournante. La rotation devient ainsi difficile, parfois même impossible.

Le document CH 662 922 décrit une pièce d'horlogerie avec ensemble verre-lunette rotatif étanche comportant les caractéristiques du préambule de la revendication 1.

C'est donc dans le but de réaliser une pièce d'horlogerie avec verre rotatif étanche dont la construction est simplifiée que la présente invention est avantageuse. Cette pièce d'horlogerie comporte les caractéristiques décrites dans les revendications 1 à 15.

La présente invention permet d'obtenir une montre avec verre rotatif étanche dont la construction est considérablement simplifiée, puisque seul un joint de liaison et éventuellement un moyen de fixation, disposés au niveau de l'interface carrure/lunette, suffisent pour permettre la rotation et l'étanchéité. De plus, un mode d'éxécution particulier permet même d'utiliser soit un ensemble verre/lunette collé ou soudé ou encore un verre-lunette monopièce, ce qui simplifie davantage la construction de la montre.

La présente invention permet donc d'avoir un verre bord à bord, offrant la possibilité d'un montage par le haut, et ainsi d'avoir un fond monocoque. On peut utiliser un verre de diverses formes, par exemple galbé ou non. Avec un verre bord à bord comportant les signes habituellement disposés sur la lunette, on obtient des fonctions similaires avec des caractéristiques de lecture et une précision améliorées. Le verre tournant bord à bord offre de multiples possibilités de fonctions telles la montre- plongeur, la règle à calcul, etc. Les signes de lecture et de fonctions peuvent être disposés directement sur le verre, sur une plaque, cadran ou réhaut sous le verre, sur une lunette décorative, etc. De plus, la conception simplifiée et l'optimisation du nombre de pièces permettent de réaliser des boîtiers plus minces par rapport aux montres étanches connues.

La présente invention, grâce à la présence du joint de liaison, permet de protéger les pièces internes contre la corrosion, la détérioration ou autre forme d'usure, en empêchant tout contaminant liquide ou solide (particules, poussières, etc) de pénétrer dans le boîtier. Le moyen de blocage de la lunette (à crans, à cliquets ou autre) est ainsi bien protégé.

L'invention est exposée ci-après de façon plus détaillée, à l'aide du dessin annexé comprenant les figures suivantes:
la figure 1 représente une vue en coupe partielle d'une montre munie d'un verre rotatif étanche selon une première forme d'exécution de la présente invention, où le joint de liaison ne comprend qu'une seule portion active;
la figure 2 (2a à 2j) illustre des exemples de profils de différentes conformations possibles pour le joint de liaison utilisé dans le cadre de la présente invention;
la figure 3 représente une vue en coupe partielle d'une montre munie d'un verre rotatif étanche selon une deuxième forme d'exécution de la présente invention, où le joint de liaison comprend plus d'une portion active;
la figure 4 représente une vue en coupe partielle d'une montre munie d'un verre rotatif étanche selon une variante de la première forme d'exécution de la présente invention, avec verre bord à bord et où l'ensemble verre-lunette forme une seule pièce;
la figure 5 représente une vue en coupe partielle d'une montre munie d'un verre rotatif étanche selon une autre variante de la première forme d'exécution de la présente invention, avec verre bord à bord et lunette;
la figure 6 représente une vue en coupe partielle d'une montre munie d'un verre rotatif étanche selon une variante de la deuxième forme d'exécution de la présente invention, avec verre bord à bord et où l'ensemble verre-lunette forme une seule pièce;
la figure 7 représente un exemple d'une montre munie d'un verre selon la présente invention: vue en coupe partielle en 7a; vue de dessus en 7b;
la figure 8 représente une vue en coupe partielle d'une montre munie d'un verre rotatif étanche selon une troisième forme d'exécution de la présente invention, où le verre se prolonge sur le côté de la carrure;
la figure 9 représente une vue en coupe partielle d'une montre munie d'un verre rotatif étanche selon une quatrième forme d'exécution de la présente invention, où le cadran tourne avec le verre et la lunette.

Selon une première forme d'exécution illustrée à la figure 1, la montre selon l'invention comprend un verre 1 de type standard, comme par exemple en verre minéral, en plexiglas, en saphir, ou autre matériau transparent, fixé à la lunette 30 par l'entremise d'un joint 3 disposé entre le pourtour du verre et une face d'appui 35 de la lunette. Une portion 34 de la lunette pénètre dans une creusure 5 pratiquée sur le dessus de la carrure 4, à la périphérie de celle-ci. Un moyen de fixation 20, comme par exemple un ressort-fil à pans de type connu, permet de fixer la lunette 30 à la carrure 4. Tout comme dans les montres connues, cette fixation peut être de type amovible ou permanent. Le moyen de fixation 20 est de manière préférentielle disposé le long de la face interne 31 de la lunette, comme représenté à la figure 1. Cependant, il peut s'avérer tout aussi avantageux que celui-ci soit disposé le long de la face externe 32 de la lunette, en fonction de l'espace disponible sur l'une ou l'autre de ces faces.

Un joint de liaison 10 est disposé dans une rainure 33 pratiquée dans la face externe 32 de la lunette 30. Le joint est conformé de sorte qu'une portion active 11 soit proéminente à la face externe 32. Ce joint peut être fabriqué en différentes matières, mais doit de préférence être suffisamment souple pour permettre un bon positionnement de la portion active 11 et le mouvement de rotation entre la lunette 30 et la carrure 4; il doit également être suffisamment rigide pour offrir un bon maintien entre ces deux mêmes parties. Des essais concluants ont été réalisés avec des joints de liaison 10 fabriqués en "NBR 75". Tout autre matériau rencontrant ces critères, en particulier les élastomères, peuvent également être utilisés, avec différents coefficients de dureté.

La portion active 11 est maintenue en ajustement serré par la paroi adjacente 2 de la carrure. Cet ajustement permet de réaliser un joint étanche entre la partie tournante et la partie fixe de la montre. Selon une variante d'éxécution, un renfoncement 12, pouvant prendre une multitude de formes, est pratiqué dans la paroi adjacente 2 pour servir de portion active femelle. La portion active mâle 11 du joint 10 pénètre en totalité ou en partie dans ledit renfoncement, afin de parfaire l'étanchéité grâce à une plus grande surface de contact tout en procurant un maintien plus efficace.

Le joint de liaison peut prendre une multitude de formes, être monté selon une multitude d'orientations et être fixé soit sur la lunette, sur la carrure ou sur le verre. De plus, le moyen de fixation peut être intégré au joint de liaison, simplifiant davantage la construction et le montage. Ce joint offre également l'avantage de pouvoir être utilisé avec différents matériaux, tels l'acier, le laiton, les matériaux plastiques, les métaux précieux, etc. Il peut être fixé dans un logement par serrage, être collé, vulcanisé, soudé, etc. En faisant varier la forme et plus particulièrement la largeur de la portion active 11 ainsi que le taux de serrage de l'ajustement serré, on peut optimiser certaines caractéristiques mécaniques telles le frottement, et par le fait même, optimiser la force nécessaire pour faire tourner le verre et/ou la lunette.

La montre décrite ci-haut est donc entièrement étanche positivement et négativement: une surpression externe au boitier causée par une pression élevée d'air ou de liquide n'a aucun effet sur l'intérieur de celui-ci, les pressions interne et externe restant sensiblement les mêmes et les milieux restant distincts; de façon similaire, en cas de dépression à l'extérieure du boîtier, comme par exemple en altitude, la pression interne demeure sensiblement inchangée. L'étanchéité est assurée quelle que soit la position angulaire de la lunette et/ou du verre par rapport à la carrure. De plus, la présence du joint de liaison 10 permet de réaliser un mouvement sensiblement vertical entre la lunette 30 et la carrure 4, avec ou sans rotation de la lunette, ces deux mouvements pouvant être entièrement indépendants l'un de l'autre. Selon la configuration adoptée, la force exercée par la pression extérieure, éventuellement combinée à un léger déplacement vertical, confère à la portion active 11 un positionnement optimal faisant que l'étanchéité augmente à mesure que la pression augmente. On obtient ainsi des niveaux d'étanchéité plus importants que pour les montres étanches de type connu. Ce phénomène permet à un joint de liaison du type de celui illustré à la figure 2d, d'atteindre des niveaux d'étanchéité supérieurs à 5 atmosphères.

La figure 2 illustre différents profils avantageux pour le joint de liaison 10. On remarque de 2a à 2d et en 2j, une portion active simple; de 2e à 2i, deux portions actives, dont une exerçe son effet sur la paroi inférieure de la creusure 5, permettant d'offrir une protection accrue contre toute infiltration dans le boitier. La portion active exerçant son effet sur la paroi inférieure de la creusure 5 peut servir à la fois pour amortir le jeu vertical entre la partie fixe et la partie rotative de la montre tout en agissant au niveau de l'étanchéité, en particulier pour empêcher la décompression du boîtier lorsque la montre se trouve dans un environnment à basse pression.

Une multitude d'autres formes peuvent être utilisées, avec une, deux, trois ou plus portions actives, disposées selon une infinité de possibilités. De plus, tel que décrit ci-après, selon une deuxième forme d'exécution de la présente invention, ces différents types de joint peuvent être utilisés conjointement avec le moyen de fixation, celui-ci étant intégré au joint ou formé à même le joint.

La figure 3 illustre cette deuxième forme d'exécution. Dans cette figure, les éléments qui sont de même nature et jouent le même rôle que des éléments correspondants de la figure 1 sont désignés par les mêmes signes de référence. Selon cette forme d'exécution, la lunette 30 est maintenue par un moyen de fixation 20 disposé du côté de la face externe 32 de la portion pénétrante 34 de la lunette 30. A la figure 3, le moyen de fixation 20 est maintenu par un anneau de fixation 21 disposé dans le joint de liaison 10. Le dit moyen 20 est de manière préférentielle un ressort-fil à pans de type connu, mais peut également être différent, tel que montré à la figure 6, où une tige disposée partiellement dans le joint 10 assure le maintien. Dans l'une ou l'autre de ces variantes, le moyen de fixation 20 comporte de préférence une portion qui pénètre dans une rainure de la paroi adjacente, assurant ainsi le maintien dans le sens vertical. Différentes variantes permettent d'intégrer le moyen de fixation au joint 10. L'anneau de fixation 20 illustré à la figure 3 est de manière préférentielle un anneau d'acier disposé dans le joint. Cet anneau peut évidemment être fabriqué en un autre matériau rigide, comme par exemple un composite à base de fibres de carbone, ou autre. Grâce à l'intégration du moyen de maintien dans le joint, la construction de la lunette 30, ainsi que son assemblage dans la carrure sont simplifiés. La figure 3 montre également un exemple de joint 10 avec deux portions actives. Les ajustements serrés, tant dans le sens latéral que vertical, assurent un contact uniforme entre le joint et la surface concomitante sur toute la périphérie.

Selon une autre variante de la première forme d'exécution, on remplace l'assemblage verre 1/lunette 30 par un verre monobloc, dont une portion est conformée en forme de lunette (figures 4 et 6), ou encore par un verre s'étendant sur toute la partie supérieure de la montre avec une portion de lunette en verre, en acier, titane ou autre collée ou soudée sous la face inférieure du verre (figures 5 et 7a).

La montre selon l'invention peut comprendre un moyen de blocage permettant de maintenir le verre et/ou la lunette dans une position pré-établie. Ces moyens sont connus et comprennent par exemple des mécanismes à crans, à denture, à cliquets, etc, disposés par exemple sous la lunette.

Les figures 7a et 7b illustrent un exemple d'une montre selon la présente invention. Le verre 1 comprend les inscriptions 1a (chiffres, repères, etc) habituellement inscrites sur la lunette. Les inscriptions sur le verre peuvent être réalisées par tout moyen connu, par exemple par métallisation. Le verre bord à bord est collé sur la lunette 30. Le cadran 6 comprend une portion surélevée en bordure de celui-ci, sur laquelle les points d'index et autres repères sélectionnés en fonction du type de montre sont disposés. Le verre est aisément déplacé angulairement grâce aux ergots 7 disposés sur le pourtour. Les ergots peuvent évidemment être remplacés par un cannelage réalisé directement dans le verre. On remarque grâce aux vues 7a et 7b que la superposition des indications du verre 1 et du cadran 6 est facilement obtenue, ce qui confère des caractéristiques d'utilisation très diverses: lecture facilitée, précision améliorée, grande aisance pour réaliser certaines fonctions comme par exemple celles d'une règle à calcul, etc.

La figure 8 montre une troisième forme d'exécution où le verre bord à bord 1 est replié sur les côtés extérieurs de la carrure 4 de façon à former un couvercle. Le joint 10, fixé à la paroi interne du verre pénètre dans une rainure de fixation externe 9 pratiquée sur le pourtour de la carrure 4, de façon à assurer le maintien et la rotation du verre, ainsi que l'étanchéité de l'assemblage.

La figure 9 représente une quatrième forme d'exécution de la présente invention, où le cadran 6 tourne avec le verre 1 et la lunette 30. Le cadran 6 est disposé sur un méplat de la lunette rotative 30. La fermeture est réalisée par le dessus, au moyen du verre 1, fixé à la lunette 30 par l'entremise d'une lunette rapportée 36, disposée de façon étanche sur la lunette 30. Cette forme d'exécution est particulièrement avantageuse puisqu'elle permet de réaliser une multitude de combinaisons où les inscriptions et index peuvent être disposés sur le verre et/ou sur le cadran et/ou sur la carrure 4. Il est ainsi possible de réaliser, par exemple, une montre "fuseau horaire" où les repères indiquant l'heure, disposés de manière préférentielle sur le cadran, peuvent être déplacés par simple rotation de l'ensemble verre- lunette-cadran, afin de les faire correspondre à des indications de fuseau horaire disposées sur la carrure 4. On arrive ainsi à pouvoir lire l'heure de n'importe quel fuseau horaire, sans changer la position des aiguilles. La manipulation est ainsi simple et rapide.

## Revendications

1. Pièce d'horlogerie comprenant un ensemble verre-lunette (1, 30) permettant un démontage de cet ensemble (1, 30) par le haut et pouvant être entraîné rotativement par rapport à la carrure (4), un joint de liaison (10) étant disposé entre ledit ensemble verre-lunette (1, 30) et ladite carrure (4) de façon à ce que l'assemblage formé par l'ensemble verre-lunette (1, 30), le joint de liaison (10) et la carrure (4) soit étanche, ledit joint de liaison (10) étant fixé à l'une des parties fixe (4) ou tournante (1, 30), caractérisée en ce que ledit joint de liaison (10) comprend au moins une portion active (11), formée par un prolongement de section pointue et orientée dans une direction déterminée par rapport au corps principal formant le joint de liaison (10), et en ce que ledit ensemble verre-lunette (1, 30) peut se déplacer axialement par rapport à la carrure (4), notamment en vue d'effectuer ledit démontage par le haut.

2. Pièce d'horlogerie selon la revendication 1, dans laquelle la portion active (11) du joint (10) coopère avec une paroi adjacente de la carrure (4) afin de procurer un ajustement serré.

3. Pièce d'horlogerie selon l'une des revendications 1 ou 2, dont la dite portion active (11) est orientée de façon sensiblement radiale.

4. Pièce d'horlogerie selon l'une des revendications 1 ou 2, dont la dite portion active (11) est orientée de façon sensiblement axiale.

5. Pièce d'horlogerie selon la revendication 4, dans laquelle un déplacement axial de l'ensemble verre-lunette (1, 30) de façon à ce que le verre se rapproche du cadran (6) entraîne une augmentation de l'effort axial sur ladite portion active (11) orientée de façon sensiblement axiale.

6. Pièce d'horlogerie selon la revendication 4, dans laquelle un déplacement axial de l'ensemble verre-lunette (1, 30) est fonction de la force exercée par la pression ambiante à laquelle la pièce d'horlogerie est soumise.

7. Pièce d'horlogerie selon l'une des revendications 1 à 6, dans laquelle l'ensemble verre-lunette (1, 30) est fixé à la carrure (4) par l'entremise d'un moyen de fixation (20).

8. Pièce d'horlogerie selon l'une des revendications 1 à 6, dans laquelle l'ensemble verre-lunette (1, 30) est fixé à la carrure (4) par l'entremise du joint de liaison (10).

9. Pièce d'horlogerie selon la revendication 7, dans laquelle ledit moyen de fixation (20) est disposé le long de la face interne (31) de la lunette (30).

10. Pièce d'horlogerie selon l'une des revendications 7 ou 9, dans laquelle ledit moyen de fixation (20) est intégré au dit joint de liaison (10).

11. Pièce d'horlogerie selon l'une des revendications 7 ou 9, dans laquelle ledit joint de liaison (10) est disposé dans une rainure (33) pratiquée dans la face externe (32) de la lunette (30).

12. Pièce d'horlogerie selon l'une des revendications précédentes, dans laquelle la face inférieure dudit verre (1) est fixée sur la partie supérieure de ladite lunette (30).

13. Pièce d'horlogerie selon l'une des revendications précédentes, dans laquelle le cadran (6) est fixé à l'ensemble verre-lunette (1, 30) de façon à pouvoir tourner simultanément avec ledit ensemble verre-lunette (1, 30).

14. Pièce d'horlogerie selon l'une des revendications précédentes, dans laquelle ledit ensemble verre-lunette (1, 30) est constitué d'une seule pièce.

15. Pièce d'horlogerie selon la revendication 14, dans laquelle ledit verre (1) se prolonge extérieurement le long d'une portion de la bordure de la carrure (4) et dans laquelle un joint de liaison (10) est disposé entre le prolongement du verre (1) et la bordure de la carrure (4).

## Patentansprüche

1. Uhrenteil mit einer Einheit Glas/Lunette (1, 30), welcher ein Demontieren dieser Einheit nach oben erlaubt und welcher gegenüber dem Gehäuseteil (4) drehbar ist, mit einer Verbindungsdichtung (10), die zwischen der Einheit Glas/Lunette (1, 30) und dem Gehäuseteil (4) derart angeordnet ist, dass die Vereinigung, gebildet aus der Einheit Glas/Lunette (1, 30), der Verbindungsdichtung (10) und dem Gehäuseteil (4) dicht ist, wobei die Verbindungsdichtung (10) an einem der festen (4) oder drehbaren (1, 30) Teile angeordnet ist, dadurch gekennzeichnet, dass die Verbindungsdichtung (10) mindestens einen aktiven Bereich (11) umfasst, der durch eine Verlängerung mit einem spitzförmigen Querschnitt gebildet ist und der in bezug auf den Hauptkörper der Verbindungsdichtung (10) in eine bestimmte Richtung ausgerichtet ist, und dass die Einheit Glas/Lunette (1, 30), um die Demontage nach oben vorzunehmen, gegenüber dem Gehäuseteil (4) in axialer Richtung verschiebbar ist.

2. Uhrenteil nach Anspruch 1, dadurch gekennzeichnet, dass der aktive Bereich (11) der Dichtung (10), einen dichten Sitz bildend, mit einer benachbarten Wand des Gehäuseteiles (4) zusammenwirkt.

3. Uhrenteil nach Anspruch 1 oder 2, dadurch gekennzeichnet, dass der aktive Bereich (11) im wesentlichen in radialer Richtung ausgerichtet ist.

4. Uhrenteil nach Anspruch 1 oder 2, dadurch gekennzeichnet, dass der aktive Bereich (11) im wesentlichen in axialer Richtung ausgerichtet ist.

5. Uhrenteil nach Anspruch 4, dadurch gekennzeichnet, dass ein axiales Verschieben der Einheit Glas/Lunette (1, 30) derart, dass sich das Glas dem Zifferblatt (6) nähert, eine Erhöhung des axialen Druckes auf den im wesentlichen axial ausgerichteten aktiven Bereich (11) bewirkt.

6. Uhrenteil nach Anspruch 4, dadurch gekennzeichnet, dass ein axiales Verschieben der Einheit Glas/Lunette (1, 30) eine Funktion der Kraft ist, die durch den Umgebungsdruck, welchem der Uhrenteil ausgesetzt ist, ausgeübt wird.

7. Uhrenteil nach einem der Ansprüche 1 bis 6, dadurch gekennzeichnet, dass die Einheit Glas/Lunette (1, 30) mittels einem Befestigungsmittel (20) am Gehäuseteil (4) befestigt ist.

8. Uhrenteil nach einem der Ansprüche 1 bis 6, dadurch gekennzeichnet, dass die Einheit Glas/Lunette (1, 30) mittels der Verbindungsdichtung (10) am Gehäuseteil (4) befestigt ist.

9. Uhrenteil nach Anspruch 7, dadurch gekennzeichnet, dass das Befestigungsmittel (20) längs der Innenseite (31) der Lunette (30) angeordnet ist.

10. Uhrenteil nach Anspruch 7 oder 9, dadurch gekennzeichnet, dass das Befestigungsmittel (20) in die Verbindungsdichtung (10) integriert ist.

11. Uhrenteil nach Anspruch 7 oder 9, dadurch gekennzeichnet, dass die Verbindungsdichtung (10) in einer Rille (33), die an der Aussenseite (32) der Lunette (30) angelegt ist, angeordnet ist.

12. Uhrenteil nach einem der Ansprüche 1 bis 11, dadurch gekennzeichnet, dass die untere Seite des Glases (1) an der oberen Seite der Lunette (30) befestigt ist.

13. Uhrenteil nach einem der Ansprüche 1 bis 12, dadurch gekennzeichnet, dass das Zifferblatt (6) an der Einheit Glas/Lunette (1, 30) befestigt ist, wobei es gleichzeitig mit dieser Einheit drehbar ist.

14. Uhrenteil nach einem der Ansprüche 1 bis 13, dadurch gekennzeichnet, dass die Einheit Glas/Lunette (1, 30) einstückig ausgeführt ist.

15. Uhrenteil nach Anspruch 14, dadurch gekennzeichnet, dass sich das Glas (1) aussen längs einem Umrandungsbereich des Gehäuseteiles (4) erstreckt, wobei die Verbindungsdichtung (10) zwischen der Erstreckung des Glases (1) und der Umrandung des Gehäuseteiles (4) angeordnet ist.

## Claims

1. Timepiece comprising a crystal-bezel unit (1, 30) permitting dismantling of this unit (1, 30) from above and capable of being moved rotatingly relative to the caseband (4), a joining gasket (10) being disposed between the said crystal-bezel unit (1, 30) and the said caseband (4) in a manner in which the assembly formed by the crystal-bezel unit (1, 30), the joining gasket (10) and the caseband (4) is fluid-tight, the said joining gasket (10) being fixed to one of the fixed (4) or rotating parts (1, 30) characterized in that the said joining gasket (10) includes at least one active portion (11) formed by an extension of pointed cross-section oriented in a predetermined direction relative to the main body forming the joining gasket (10), and in that the said crystal-bezel unit (1, 30) can be displaced axially relative to the caseband (4), particularly with a view to executing the said dismantling from above.

2. Timepiece according to claim 1 wherein the active portion (11) of the gasket (10) cooperates with an adjacent wall of the caseband (4) in order to obtain a snug fit.

3. Timepiece according to one of the claims 1 or 2 whose said active portion (11) is oriented substantially radially.

4. Timepiece according to one of the claims 1 or 2 whose said active portion (11) is oriented substantially axially.

5. Timepiece according to claim 4 wherein an axial displacement of said crystal-bezel unit (1, 30) in a manner whereby the crystal moves closer to the dial (6) brings about an increase in the axial force on the said active portion (11) oriented substantially axially.

6. Timepiece according to claim 4 wherein an axial displacement of the crystal-bezel unit (1, 30) is a function of the force exerted by the ambient pressure to which the timepiece is subjected.

7. Timepiece according to one of the claims 1 to 6 wherein the crystal-bezel unit (1, 30) is fixed to the caseband (4) by a fixing means (20).

8. Timepiece according to one of the claims 1 to 6 wherein the crystal-bezel unit (1, 30) is fixed to the caseband (4) via the joining gasket (10).

9. Timepiece according to claim 7, wherein the said fixing means (20) is disposed along the inner face (31) of the bezel (30).

10. Timepiece according to one of the claims 7 or 9, wherein the said fixing means (20) is integrated in the said joining gasket (10).

11. Timepiece according to one of the claims 7 or 9, wherein the said joining gasket (10) is disposed in a groove (33) made in the outer face (32) of the bezel (30).

12. Timepiece according to one of the preceding claims wherein the lower face of the said crystal (1) is fixed to the upper part of the said bezel (30).

13. Timepiece according to one of the preceding claims wherein the dial (6) is fixed to the crystal-bezel unit (1, 30) in a manner to enable turning simultaneously with the said crystal-bezel unit (1, 30).

14. Timepiece according to one of the preceding claims wherein the said crystal-bezel unit (1, 30) is made in one piece.

15. Timepiece according to claim 14, wherein the said crystal (1) is extended on the outside along a portion of the rim of the caseband (4), and wherein a joining gasket (10) is disposed between the extension of the crystal (1) and the rim of the caseband (4).
